# EUROPÄISCHE PATENTSCHRIFT

(11) **EP 1 447 350 B1**
(45) Veröffentlichungstag und Bekanntmachung des Hinweises auf die Patenterteilung: **02.08.2006**
(21) Anmeldenummer: 03026537.5
(22) Anmeldetag: 18.11.2003
(51) Int. Cl.: B65D 85/46, B65D 71/00

(54) **Palettiersystem**
Palettising system
Système de palettisation

(30) Priorität: 14.02.2003 DE 20302426 U
(43) Veröffentlichungstag der Anmeldung: 18.08.2004
(73) Patentinhaber: Poliglas, S.A., 08210 Barbera del Valles, Barcelona (ES)
(72) Erfinder: Berenguer, Francisco, 46007 Valencia (ES)
(74) Vertreter: Laufhütte, Dieter

(56) Entgegenhaltungen:
- FR-A- 2 493 811
- FR-A- 2 528 394
- FR-A- 2 531 040
- US-A- 2 778 491
- US-A- 3 118 536
- US-A- 3 884 935
- US-A- 4 287 991

## Beschreibung

Die Erfindung betrifft ein palettisierbares System zur Stapelung und zum Transport von Platten, insbesondere von Platten aus Glaswolle, extrudiertem oder expandiertem Polystyrol oder Steinwolle.

Platten aus Glaswolle, extrudiertem oder expandiertem Polystyrol oder Steinwolle werden vor allem zu Dämmzwecken eingesetzt. Die Materialien werden kontinuierlich in großen Bahnen hergestellt und am Ende des Herstellungsprozesses in Platten vorgegegebener Größe zerschnitten. Die entsprechenden Platten werden im Herstellwerk zu Stapeln zusammengefasst und als Stapel zum Endabnehmer transportiert. Üblicherweise werden die Platten in Palettensystemen im Herstellwerk umgeschlagen, wobei üblicherweise auf eine handelsüblich große Holzpalette, die nur zum Transport der Palettensysteme im Herstellwerk dient, vier kleinere Holzpaletten mit entsprechenden Plattenstapeln nebeneinander aufgestapelt werden.

Auf den kleineren Holzpaletten werden die Platten automatisch abgelegt. Anschlie-ßend werden die kleineren Holzpaletten von Hand voneinander getrennt und die auf den kleineren Holzpaletten abgelegten Platten werden mit Polyethylenband, das vertikal um den jeweils gebildeten Stapel geschlungen wird, zusammengefasst.

Anschließend werden die vier kleineren Holzpaletten mit den auf ihnen zusammengefassten Stapeln wieder zusammen auf die große Holzpalette abgestellt und mittels eines horizontal verlaufenden Polyethylenbandes umschlungen. Insbesondere beim Stapeln von Polystyrolplatten muss zur Vermeidung der Zerstörung der Plattenstapel im Eckbereich durch das sich einschneidende Polyethylenband jeweils ein Kantenschutz vorgesehen werden.

Das Erstellen dieser Palettensysteme ist sehr arbeitsintensiv und es sind hier zusätzliche Arbeiter zum Aufbauen dieser Palettensysteme vorzusehen. Die Palettierung in diesem vorbekannten Palettensystem ist auch sehr zeitaufwendig und die verwendeten Holzpaletten sind nicht sehr ökonomisch. Diese Palettensysteme sind auch nicht sehr stabil.

Aus der US-A-2 778 491 ist ein Palettenstapel bekannt, in dem Ziegel zusammengefaßt sind.Dort ist es bereits beschrieben meherere Teilstapel mit zusammengefaßten Ziegel, zu größeren Palettenstapeln zusammenzufassen.

Aus der FR-A-2 531 040 ist ein palettenloser Stapel aus Blöcken bekannt, bei dem in der untersten abgelegten Schicht Aufnahmebereiche für die Gabeln eines Gabelstablers freigelassen sind.

Aufgabe der Erfindung ist es, ein palettisierbares System zur Stapelung und zum Transport von Platten, insbesondere Dämmplatten zu schaffen, das einfacher händelbar ist und insgesamt eine höhere Stabilität aufweist, wobei gleichzeitig der auf das Palettensystem zurückzuführende Abfall möglichst minimiert werden soll.

Erfindungsgemäß wird diese Aufgabe durch ein Palettensystem mit den Merkmalen des Anspruchs 1 gelöst. Demnach enthält ein Gesamtplattenstapel mindestens zwei Teilstapel, die durch eine den Gesamtplattenstapel zumindest teilweise umgebende bandförmige Stretchfolie zusammengehalten sind. Mindestens einer dieser Teilstapel ist aus durch bandförmige Stretchfolie zusammengefasste Platten gebildet.

Vorteilhafte Ausgestaltungen der Erfindung ergeben sich aus den sich an den Hauptanspruch anschließenden Unteransprüchen.

Demnach kann die jeweils unterste Platte des Teilstapels auf jeweils mindestens zwei Trägem aufliegen, die vorteilhaft aus extrudiertem oder expandierten Polystyrol bestehen.

Die Teilstapel können jeweils vertikal mit Stretchfolie umwickelt sein, während mehrere Teilstapel nebeneinander durch horizontal umwickelte Stretchfolie zu einem Stapelverbund zusammengefasst sein können. Darüber hinaus können mehrere Teilstapel vertikal übereinander bzw. es kann ein Teilstapel mit vertikal auf diesen abgelegten Platten bzw. ein Teilstapelverbund mit vertikal auf diesen abgelegten Teilstapeln oder Platten durch vertikal verlaufende Stretchfolienumwicklungen miteinander verbunden sein.

Das neu geschaffene Palettensystem führt zunächst einmal dazu, dass es vollautomatisch verarbeitbar ist. Die zugeschnittenen Platten können automatisch mit Stretchfolie zu den entsprechenden Teilstapeln bzw. Teilstapelverbunden zusammengefasst werden, ohne dass es hierzu zusätzlicher Arbeitskräfte bedarf. Das neue Palettensystem spart Einsatzmaterialien ein, da die vier kleinen Holzpaletten für die einzelnen Teilstapel nicht mehr benötigt werden. Auch das bislang verwendete Polyethylenband und der zusätzlich vorzusehende Eckenschutz kann aufgrund der Verwendung der Stretchfolie und der Träger aus demselben Material eingespart werden. Die Stabilität des neuen Palettensystems ist verbessert und der entscheidende Vorteil des neuen Palettensystems zeigt sich beim Entnehmen der Platten von dem Palettenstapel. Hier kann durch jeweiliges Durchtrennen der die verschiedenen Teilbereiche des Palettensystems umgebenden Stretchfolie gezielt der Teil des Stapels freigegeben werden, von dem die jeweils zu verwendenden Platten entnommen werden sollen. Die übrigen Bereiche des Palettensystems, die hier aus den stabil umwickelten Teilstapeln bestehen behalten solange ihre Stabilität bei, bis später dann die sie umgebende Stretchfolie aufgetrennt wird.

Weitere Einzelheiten und Vorteile der Erfindung werden anhand eines in der Zeichnung dargestellten Ausführungsbeispiels näher erläutert. Es zeigen:
- Fig. 1:: ein Ausführungsbeispiel des erfindungsgemäßen Palettensystems in perspektivischer Darstellung und
- Fig.2 und 3:: Teile des Palettensystems gemäß Fig. 1.

Die in Fig. 1 zusammengesetzte Palette 10 besteht im hier dargestellten Ausführungsbeispiel aus 48 Paketen 12 aus mehreren aufeinandergestapelten extrudierten Polystyrolplatten, wobei ein Paket eine Standardlänge von 1,25 m, eine Breite von 0,6 m und eine Höhe von ca. 0,4 m aufweist. Dieser Gesamtstapel 10 besteht zunächst aus Teilstapeln 14, wie er beispielsweise anhand der Fig. 3 gezeigt ist. Dort sind acht Pakete 12 mittels vertikal verlaufender Stretchfolienbänder 16 zusammengefasst. Zusätzlich umwickeln diese Stretchfolienbänder 16 zwei Träger 18, die ebenfalls aus extrudiertem Polystyrol bestehen und die im hier dargestellten Ausführungsbeispiel eine Länge von 1, 25 Metern, eine Breite von 0,1 m und eine Höhe von ca. 0,08 m haben. Wie in Fig. 3 dargestellt, sind auch diese Träger von der Stretchfolie 16 umwickelt, so dass die Träger zusammen mit den acht auf ihnen liegenden Paketen 12 eine kompakt händelbare Einheit bilden. Aus Fig. 2 b ist ersichtlich, dass 4 der Einheiten 14 zu einem Stapelverbund 20 über eine horizontal um die Außenseiten der vier nebeneinander angeordneten Teilstapel 14 gewickelte Stretchfolie 22 zusammengefasst sind. Auf diesem Stapelverbund 20 können, wie im hier dargestellten Ausführungsbeispiel gezeigt, zwei Lagen von jeweils acht nebeneinander angeordneten Paketen 12 (vgl. Fig. 2 a) aufgelegt werden. Diese zweilagig aufgelegten Pakete 12 werden durch weitere vertikale Stretchfolien 24 mit dem Stapelverbund 20 zu einer kompakten Palette 24 zusammengefasst, die stabil aufgebaut ist.

Beim Entnehmen der Pakete 12 von der Palette wird zunächst eine der vertikalen Stretchfolien 24 durchschnitten. Es werden dann die hierdurch freigelegten Pakete einzeln entnommen. Während dieser Entnahme der Pakete bilden die übrigen noch durch die jeweiligen Stretchfolien 24, 22 und 18 zusammengehaltenen Pakete einen stabilen Verbund. Erst wenn die ersten acht Pakete entnommen sind, wird die zweite Stretchfolie 24 durchtrennt, so dass die nächsten acht Pakete entnommen werden können. Erst anschließend wird das horizontal verlaufende, den Stapelverbund 20 zusammenfassende Stretchband 22 durchtrennt, wodurch die jeweiligen aus acht Paketen bestehenden Teilstapel 14 freigegeben werden. Hier werden dann die Pakete 12 der Reihe nach von jedem Teilstapel entnommen, wobei hier je nach Bedarf die entsprechenden Stretchfolienbänder 18 freigegeben werden. Im hier dargestellten Ausführungsbeispiel werden durch Zerschneiden von Teilen der umhüllenden Stretchfolien 18, 22 bzw. 24 immer jeweils nur acht Pakete freigegeben.

Selbstverständlich handelt es sich bei den hier dargestellten Ausführungsbeispielen nur um eine beispielhafte Anordnung bzw. Zusammenfassung von Paketen zu einer Palette. Im Rahmen der Erfindung können auch beliebig andere Einheiten zusammengefasst werden, beispielsweise kann ein Palettenstapel aus zwölf Plattenpaketen bestehen, wobei acht Pakete zu einem Teilstapel zusammengefasst sind, auf dem vier einzelne Pakete aufliegen, die durch eine entsprechende vertikal verlaufende Stretchfolie mit dem Teilstapel zu einer Palette zusammengefasst sind. Die Zahl der in einem Teilstapel bzw. Stapelverbund zusammenfassbaren Pakete und die Zahl der in einem Paket zusammengefassten Platten kann im Rahmen der Erfindung beliebig variiert werden.

## Patentansprüche

1. Palettisierbares System zur Stapelung und zum Transport von Platten, insbesondere von Platten aus Glaswolle, extrudiertem oder expandiertem Polystyrol oder Steinwolle, wobei ein Gesamtplattenstapel (10) mindestens zwei Teilstapel (14) enthält, die durch den Gesamtplattenstapel (10) zumindest teilweise umgebende bandförmige Stretchfolie (16) zusammengehalten sind, von denen mindestens ein Teilstapel (14) aus durch bandförmige Stretchfolie zusammengefaßten Platten besteht.

2. System nach Anspruch 1, **dadurch gekennzeichnet, daß** die jeweils unterste Platte des Teilstapels auf jeweils mindestens zwei Trägern (18) aufliegen, die aus extrudiertem oder expandiertem Polystyrol bestehen.

3. System nach einem der Ansprüche 1 oder 2, **dadurch gekennzeichnet, daß** die Teilstapel jeweils vertikal mit bandförmiger Stretchfolie (16) umwickelt sind.

4. System nach einem der Ansprüche 1 bis 3, **dadurch gekennzeichnet, daß** mehrere Teilstapel (14) durch horizontal umwickelte bandförmige Stretchfolie (22) zu einem Stapelverbund zusammengefaßt sind.

5. System nach einem der Ansprüche 1 bis 4, **dadurch gekennzeichnet, daß** mehrere Teilstapel (14) vertikal übereinander bzw. ein Teilstapel (14) mit vertikal auf diesem abgelegten Platten bzw. ein Teilstapelverbund mit vertikal auf diesem abgelegten Teilstapeln (14) oder Platten durch vertikal verlaufende bandförmige Stretchfolienumwicklungen (24) miteinander verbunden sind.

## Claims

1. Palletizable system for stacking and transporting plates, especially plates of glass wool, extruded or expanded polystyrene or rock wool, a total plate stack (10) containing at least two part-stacks (14) which are held together by ribbon-shaped stretch film (16) at least partially surrounding the total plate stack (10), whereof which at least one part-stack (14) consists of plates united by ribbon-shaped stretch film.

2. System according to Claim 1, **characterized in that** the respectively lowermost plate of the part-stack rests on respectively at least two supports (18), consisting of extruded or expanded polystyrene.

3. System according to one of Claims 1 or 2, **characterized in that** the part-stacks are respectively vertically bound with ribbon-shaped stretch film (16).

4. System according to one of Claims 1 to 3, **characterized in that** a plurality of part-stacks (14) are united into a combined stack by horizontally bound ribbon-shaped stretch film (22).

5. System according to one of Claims 1 to 4, **characterized in that** a plurality of part-stacks (14) placed vertically one on top of the other, or a part-stack (14) with plates deposited vertically thereon, or a part-stack combination with part-stacks (14) or plates deposited vertically thereon, are joined together by vertically running ribbon-shaped stretch film bindings (24).

## Revendications

1. Système de palettisation pour empiler et transporter des plaques, en particulier des plaques en laine de verre, en polystyrène extrudé ou expansé ou en laine minérale, où une pile de plaques d'ensemble (10) comprend au moins deux piles partielles (14) qui sont maintenues ensemble par une feuille étirable en forme de bande (16) entourant au moins partiellement la pile de plaques d'ensemble (10), dont au moins une pile partielle (14) est constituée de plaques réunies par la feuille étirable en forme de bande.

2. Système selon la revendication 1, **caractérisé en ce que** la plaque à chaque fois la plus inférieure de la pile partielle repose à chaque fois sur au moins deux supports (18) qui sont réalisés en polystyrène extrudé ou expansé.

3. Système selon l'une des revendications 1 ou 2, **caractérisé en ce que** les piles partielles sont enveloppées à chaque fois verticalement avec la feuille étirable en forme de bande (16).

4. Système selon l'une des revendications 1 à 3, **caractérisé en ce que** plusieurs piles partielles (14) sont réunies par la feuille étirable en forme de bande (22) enroulées horizontalement en un ensemble de piles.

5. Système selon l'une des revendications 1 à 4, **caractérisé en ce que** plusieurs piles partielles (14), verticalement les unes au-dessus des autres respectivement une pile partielle (14) avec des plaques déposées verticalement sur celle-ci respectivement un ensemble de piles partielles avec des piles partielles (14) ou plaques déposées verticalement sur celle-ci sont reliées les unes aux autres par des enroulements de feuille étirable en forme de bande (24) s'étendant verticalement.
